# EUROPÄISCHE PATENTSCHRIFT

(11) **EP 0 015 444 B1**
(45) Veröffentlichungstag und Bekanntmachung des Hinweises auf die Patenterteilung: **02.03.1983**
(21) Anmeldenummer: 80100855.8
(22) Anmeldetag: 21.02.1980
(51) Int. Cl.: E04B 1/04, E04B 1/20

(54) **Bauwerk mit Plattenbalken**
Building construction with plate girders
Construction avec poutres en té

(30) Priorität: 08.03.1979 DE 2908995
(43) Veröffentlichungstag der Anmeldung: 17.09.1980
(73) Patentinhaber: Cichos, Bärbel, D-6393 Wehrheim 4 (DE)
(72) Erfinder: Cichos, Claus, D-6393 Wehrheim 4 (DE)
(74) Vertreter: Cohausz, Werner, Dipl.-Ing. Cohausz Hase Dawidowicz & Partner

## Beschreibung

Die Erfindung betrifft ein Bauwerk mit Böden und Wänden, die von horizontalen und vertikalen Plattenbalken gebildet sind.

Die Räume bildenden Bauteile müssen einerseits starr und unverschieblich auf- und aneinander gelagert, also fest miteinander verbunden sein, damit das Gesamtbauwerk unter allen möglichen äußeren und inneren Kraftangriffen stabil und zu sicherer Nutzung erhalten bleibt, andererseits müssen sie so weit gegeneinander isoliert, also voneinander getrennt werden, daß störende äußere und innere Einflüsse den menschlichen Aufenthalt darin nicht beeinträchtigen. Dazu müssen gleichzeitig unten, oben und seitlich ohne weitere Behandlung endfertige Raumbegrenzungsflächen zur Aufnahme von Belag und Anstrich entstehen, sowie gesonderte Zwischenräume zur Installation der Ver- und Entsorgungsleitungen, ohne daß die individuelle Gestaltung in Raumgrößen und Raumordnung beschnitten wird.

Es ist bekannt, daß bei Hochbauwerken durch direktes und möglichst biegesteifes Aufeinandersetzen einzelner Geschosse in erster Linie Gesamtstabilität und Bruchsicherheit der Einzelteile verschafft wird. Die erforderliche Dämmung gegen Schall und Wärmeverlust, endfertige raumbegrenzende Flächen und Belange der Haustechnik werden in nachträglichen Maßnahmen unabhängig davon an- und eingefügt bzw. ergänzt, dies jedoch nur an Flächen, die nach der tragenden Konstruktion einer Behandlung noch zugänglich sind.

Damit wird die Schall- und Wärmedämmung grundsätzlich nur nachträglich verbessert, nicht jedoch durch die tragende Konstruktion bereits erfüllt. Hinzu kommen Nachteile aus zusätzlichem totem Gewicht sowie die Abhängigkeit einwandfreien Funktionierens von der Gewissenhaftigkeit handwerklicher Ausführung. Weiter ist bekannt, daß hinterlüftete oder vorbehängte Fassaden Wärme- und Schallschutz verbessern, jedoch nur an den vertikalen Außenflächen des Bauwerkes, nicht jedoch allseitig für den Raum oder die Raumfolge. Weiterhin ist bekannt, daß aus halb-vorgefertigten Stahlbetonteilen (Filigran-Decken, Omnia-Decken und Wandteilen), die durch besondere flächige Verbundmaßnahmen mit Ortbeton zu monolithischen Massivbauteilen ergänzt werden, endfertige raumbegrenzende Flächen erhalten werden, jedoch bei Decken nur unterseitig und ohne gleichzeitigen Trittschallschutz, sowie ohne einbezogene Wärmedämmung und mit umfangreicher Schallbrükkenbildung aus der durch und durch monolithischen Konstruktion. Haustechnische Leitungsführung ist damit ebenfalls nicht berücksichtigt. Gleiches gilt für Ortbeton-Wände und -Decken in glatten Sichtbetonschalungen und für selbsttragende Fertigteilkonstruktionen, die sämtlich direkt gelagert und monolithisch verbunden werden. Bei doppelschaliger Ausführung kommen zusätzlich störende Einflüsse aus notwendigen Ankern und Ausführungsungenauigkeiten hinzu.

Aus der CH-PS 417 005 ist es bekannt, Wände aus Plattenbalken zu bilden. Die Plattenbalken sind aber über Ortbetonausfüllungen miteinander verbunden, wobei sogar noch zusätzlich Eisen erforderlich sind, da die Ausfüllungen keine Zug- und Scherkräfte aufnehmen können. Eine solche Konstruktion bildet erhebliche Schall- und Kältebrücken. Ferner können durch die Eisen keine Installationsrohre in die Zwischenräume der Platten eingelegt werden.

Der Erfindung liegt die Aufgabe zugrunde, unnötiges Gewicht zur Belastungsminderung der Einzeltragteile und zur Materialeinsparung zu vermeiden und die Dämmeigenschaften eines Bauwerks bereits durch seine tragende Konstruktion zu verbessern. Ferner ist es Aufgabe der Erfindung, die Schall- und Kältebrücken der Auflagerbereiche zu verringern, eine weitergehende Vorfertigung mit einer schnellen und sicheren Montage zu erzielen, sowie Bereiche für haustechnische Installationen durch die tragende Konstruktion vorzugeben, ohne die individuelle Gestaltung der Räume und Raumfolgen einzuschränken.

Diese Aufgaben werden erfindungsgemäß dadurch gelöst, daß zur schall- und/oder wärmetechnischen Trennung von Räumen die horizontalen und vertikalen Plattenbalken zwischen diesen Räumen nur über ihre Balken aneinander befestigt sind, und die Platten zwischen den zu trennenden Räumen durch dazwischen befindliche Dämm-Materialien oder Hohlräume schall- und wärmetechnisch voneinander getrennt sind.

Die Räume oder Raumfolgen werden aus ihrem monolithischen Verbund mit anderen getrennt, so daß die sie begrenzenden Flächen nicht mehr gemeinsam sind, sondern vielmehr parallel zueinander liegen. Die Auflagerung erfolgt indirekt und in wenigen knotenartigen Berührungspunkten.

Die Befestigungsstellen der Balken aneinander (Knotenpunkte) sind biegesteif (drehfest). Alle vertikalen Lasten werden von den vertikalen Balken (Stützen) der vertikalen Plattenbalken (=Balkenplatten) aufgenommen, so daß die vertikalen Platten unbelastet bleiben, deren Dicke bzw. Stärke gleich bleiben kann und eine durchgehende Fuge (Spalt) zwischen den übereinander angeordneten vertikalen Platten bestehen kann. Nur die vertikalen Balken (Stützen) werden je nach Last und Bauwerkshöhe bemessen. Die senkrechten Wände bzw. Platten haben nur aussteifende Wirkung.

Es besteht eine durchgehende Wärmeisolierung zwischen allen zu trennenden Räumen und nach außen bis auf die sehr geringen Kältebrükken in den Knotenpunkten der Balken.

Statisch wirkt die erfindungsgemäße Konstruktion wie eine Skelettkonstruktion aus Balken, wobei keine Rahmenverbiegung entsteht, da die Flächen eine Verbiegung verhindern und die Flächen auch eine Versteifung parallel zur Fläche erzeugen (Flächentragwerk).

Schall in der Bodenplatte wird durch die Rippen (Störelemente) der Bodenplatte abgemindert und durch starre Ringbalken weiterhin gemindert. Danach wird der Schall punktförmig in die untere Wand übertragen und dort wieder durch die Rippen gestört.

Es wird eine selbsttragende räumliche Konstruktion aus flächigen Einzelteilen mit allseitiger Dämmung geschaffen, mit äußerer Installationsführung und punktförmiger, knotenähnlicher Lagerung zu Hochbauwerken.

Die Konstruktion wird aus Einzelteilen (Platten, Scheiben, Plattenbalken) zusammengesetzt, die eine quasi indirekte, d. h. punktförmige, aber biegesteife Lagerung (zu Hochbauwerken) außerhalb dieser flächigen Einzelteile und deren Verbindung zu räumlichen Tragwerken (Räume und Raumfolgen, insbesondere für den menschlichen Aufenthalt) ermöglichen, wobei durch das Zusammenfügen dieser Einzelteile zu Räumen (Raumfolgen) Hochbauwerken eine Funktionstrennung dieser Einzelteile erhalten wird, die eine genauere Auswahl des Materials, der Form unJ der Produktion gestattet, sowie zusätzliche Zwischenräume zu einfachen, sicheren, kontrollierbaren Vor- und Entsorgungsinstallationen ergibt. Die Installationen können in die Zwischenräume frei eingelegt werden und liegen auf der Dämmschicht auf, so daß eine Befestigung der Leitungen, insbesondere isolierende Befestigung, entfällt.

Durch die spezielle Ausbildung der Einzelteile wird sowohl eine indirekte Lagerung wie vollständige Raumbegrenzung ermöglicht, die eine beinahe voll durchgehende Trennung der einzelnen Räume oder Raumfolgen im Bauwerk und damit erhöhten Schall- und Wärmeschutz ergibt. Für die Trennung der Räume oder Raumfolgen werden jeweils zwei flächige Einzelteile verwendet, die die entsprechende Raumbegrenzung erzeugen, deren glatte sichtbare Seiten endfertig für Belag oder Anstrich ausgeführt werden, und deren nicht glatte Seiten im Bauwerk unsichtbar bleiben, da sie einander zugekehrt werden und zu Schutz- und Installationsmaßnahmen zur Verfügung stehen. Estrich, Deckenputz als auch Wandputz entfallen. Ferner ist eine spätere Isolierung nicht erforderlich.

Die im horizontalen Zwischenraum zwischen zwei räumlichen Tragwerken eingebrachte Dämmung kann als kombinierter Wärme- und Schallschutz beliebiger Stärke ausgebildet werden (mitschwingende leichte Einzelteilchen), da diese Dämmschicht nicht belastet und damit zusammengedrückt wird. In vertikalen Zwischenräumen kann sie als zusammenhängende Matte mit freier unbelasteter Knautschbarkeit ausgeführt werden. Durch die quasi indirekte Lagerung werden außerhalb der ;äumlichen Konstruktion die Lastabtragung vereinfacht, hochwertige Materialien eingesetzt, deren Eigenschaften besser ausgenützt, größere Lasteintragungen direkt abgegangen, durchbiegungsempfindliche horizontale Einzelteile entlastet und dadurch Durchbiegungen stark vermindert.

Für die punktförmige Lagerung und rahmenartige Verbindung zu Hochbauwerken können Stahlhohlprofile oder halboffene Profile verwandt werden, deren Verbund mit einer inneren Betonfüllung und äußeren Betonplatte sowie mit Ringbalken am Profilende dergestalt erreicht wird, daß das Profil an den entsprechenden Stellen durchbohrt und gerader oder aufgebogener Monierstahl hindurchgesteckt wird. Dabei können die verschiedenen Hohlräume mit durchgeführtem Monierstahl zusammenhängend bewehrt werden und anschließend betoniert werden, so daß dadurch auch einfache, sichere Fertigteilverankerungen vorgenommen werden können. Ein Aufschweißen von Dübeln ist nicht mehr erforderlich.

Gedämpfte Hängeanker können zwischen den einzelnen räumlichen Tragwerken (zur weitergehenden Sicherung dünner flächiger Einzelteile) bei der Montage durch Verlängerungsseile durch die Verankerungsöffnungen der später in geringem Abstar.d darüber zu montierenden Einzelteile hindurchgezogen werden, so daß eine nachträglich Montage der Abhängung nach Einbringen des tragenden, darüber liegenden Einzelteiles nicht erforderlich ist.

Die in zwei Einzelteile getrennte Begrenzung zweier benachbarter Räume macht diese Teile einzeln leichter Ferner werden Verbindungsstellen reduziert und Flächenwirkungen vergrößert.

Zur Herbeiführung der punktförmigen Lagerung des Tragwerks bei der Produktion seiner Einzelteile kann eine Lehre eingesetzt werden, da die zur punktförmigen Lagerung maßgebenden Balken (Stahlbetonfertigteile oder Stahlhohlprofile) in die planerisch genaue Position bringt und hält, bis diese Aufgabe vom erhärteten Beton der Platte übernommen wird. Auf dieser Lehre sind für das Einzelteil wichtige Markierungen und Markierungen für weitere Einzelteile angebracht, wobei durch entsprechende Verschlüsselung zusammengehörende Markierungen kenntlich gemacht werden können. Gleichzeitig wird die Lehre so stark ausgebildet, daß sie auch als Transporttraverse benutzt werden kann.

Auch läßt die erfindungsgemäße Konstruktion eine besonders einfache statische Berechnung zu. Ferner ist für den Ortbeton, insbesondere für die Ringbalken, kaum eine Verschalung erforderlich, da diese von Dämmschichten, die von schon stehenden Bauteilen (Deckenplatte, Bodenplatte) getragen werden, und von den Stirnseiten von Bodenplatten gebildetwird.

Ausführungsbeispiele der Erfindung sind in den Zeichnungen schematisch dargestellt und werden im folgenden näher beschrieben. Es zeigen:
Fig. 1 einen senkrechten Schnitt durch einen Teil eines Bauwerkes im Bereich des Fußbodens und der Decke an einer Stelle zwischen zwei Balken der Plattenbalken;
Fig. 2 einen Schnitt nach Fig. 1 durch die Balken der Plattenbalken unter Fortlassung der Dämmplatten;
Fig. einen senkrechten Schnitt durch eine senkrechte, nicht tragende Zwischenwand im Bereich von Fußboden und Decke;
Fig. 4 einen Schnitt entsprechend Fig. 3 durch eine nichttragende zweischalige Zwischenwand;
Fig. 5 einen Schnitt durch einen Plattenbalken im Bereich des Balkens längs diesem;
Fig. 6 einen Schnitt durch einen Platten balken quer zum Balken;
Fig. einen horizontalen Schnitt durch zwei rechtwinklig zueinander gesetzte Wände mit Plattenbalken;
Fig.8 die Lehre bzw. Transporttraverse mit befestigtem Plattenbalken und
Fig. einen senkrechten Schnitt durch Dekkenplatte und Bodenplatte, während die Dekkenplatte herabgelassen wird.

Fig. 1 ist ein senkrechter Schnitt durch ein Gebäudeteil in Höhe eines Bodens 1, 7a. Der Boden trennt einen oberen Raum A von einem unteren Raum B. Naben dem Raum A befindet sich ein Raum A₁ und neben dem Raum B ein Raum B₁. Die Räume A und A₁ sollen voneinander nicht schall- und/oder wärmetechnisch getrennt sein. Das gleiche gilt für die Räume B und B₁. Eine schall- und/oder wärmetechnische Trennung soll aber zwischen den Räumen A und B und zwischen den Räumen Aᵢ und Bᵢ als auch zwischen A und B, und zwischen A₁ und B bestehen. Die senkrechte Mittelwand 4 zwischen A und A₁ als auch zwischen B und B₁ darf Schall und Wärme durchlassen, so daß diese Wand ein übliches Fertigbauteil sein kann. Die übrigen senkrechten Wandteile als auch die Deckenteile sind dagegen so aufgebaut, daß sie dämmend wirken. Sie bestehen jeweils aus Plattenbalken. Die Plattenbalken der Decken weisen eine Platte 1 aus Beton und Balken 7a aus Stahl auf. Die Plattenbalken der Wände weisen Platten 3 aus Beton und Balken bzw. Stützen 7b aus Stahl auf. In Fig. 1 ist der Schnitt so gewählt, daß zwischen den Balken 7a und Stützen 7b parallel geschnitten ist, so daß diese nicht zu sehen sind. Dagegen liegt in Fig. 2 der Schnitt in Höhe der Balken 7a und Stützen 7b.

Bei Raum A sind nicht nur die Balken 7a und Stützen 7b der Wände und Decken aneinander befestigt, sondern auch die Platten 1, 3 sind miteinander verbunden. Dies ist nicht schädlich, da innerhalb des Raumes A eine Schall- und wärmetechnische Trennung nicht erforderlich ist. Dagegen sind die Wände und Decken des Raumes A zu den Wänden und Decken des Raumes B nur über Balken 7a und Stützen 7b verbunden, wogegen die Platten 1, des Raumes A mit den Platten 1, 3 des Raumes B keine Verbindung haben.

Es besteht ein monolithischer Verbund 8a für die Räume A, A₁ zwischen tragender oberer Mittelwand 4 (einschalig) und den beiden Platten 1 der horizontalen Plattenbalken (Fußbodenelemente). Es existiert keine belastende Berührung des monolithischen Verbundes 36 (Ringbalken) mit den beiden Platten der abgehängten Decke 2 und der tragenden unteren Mittelwand 4. In der rechten Figurenhälfte ist der monolithische Verbund 8 (Ringbalken) zwischen der Platte 3 des oberen vertikalen Plattenbalkens 1 zu sehen. Es besteht keine belastetende Berührung zwischen der Platte der abgehängten Decke 2 (Deckenelement) und der Platte 3 des unteren Plattenbalkens (unteres Wandelement). Die Wärmeisolierung 27 über der abgehängten Decke 2 ist als zusätzliche kombinierte Schall-und Wärmeisolierung in solchen Einzelstücken gefertigt, wie sie beim Produzieren der einzelnen Teile bzw. nach Montage aufgebracht werden. Der isolierte Zwischenraum 34 zwischen der Platte 1 des horizontalen Plattenbalkens (Fußbodenelement) und der abgehängten Decke 2 steht zu Installationen haustechnischer Anlagen zur Verfügung. Die Ringbalken 8, 8a werden - wo erforderlich - für Durchführungen unterbrochen.
Fig. 2 zeigt einen Vertikalschnitt in Höhe der Balken 7a und Stützung 7b. Die linke Figurenhälfte zeigt die freie Auflagerung der beiden Balken 7a der horizontalen Plattenbalken auf einer höckerartigen Aufkragung 37 der unteren Mittelwand 4 durch zwischengelegtes dämmendes Kunststofflager 38, die Verankerung 11 der Balken 7a im Ringbalken und die freie Auflagerung der oberen tragenden Mittelwand 4 (einschalig) darauf unter Einfügung eines Kunststoffausgleichslagers 39. Die rechte Figurenhälfte zeigt die biegesteife Verbindung der Balken 7a mit den Stützen 7b sowie die Zwischenlagerung 28, 29 der Balken 7a während der Montage auf der Platte der abgehängten Decke 2 und die Zwischenlagerung 16 des oberen Wandelementes mit seiner Platte 3 auf der Platte 1 des horizontalen Plattenbalkens jeweils unter Zwischenfügung eines dämmenden Kunststoffausgleichslagers 16. Die Isolierungen sind hier nicht eingezeichnet. Durch eine Verankerung 26 ist die Decke 2 am Balken 7a des horizontalen Plattenbalkens abgehängt.
Fig. zeigt einen Vertikalschnitt quer durch eine Zwischenwand 5 aus einer Platte ohne Stützen, die parallel zu den Balen 7a des horizontalen Plattenbalkens läuft. Es besteht ein monolithischer Verbund 24 zwischen der oberen Zwischenwand 5 mit den beiden Platten 1 des horizontalen Plattenbalkens. Der Verbund 24 berührt nicht den monolithischen Verbund 40 zwischen der unteren Zwischenwand 5 mit den Platten der abgehängten Decke 2.
Fig. 4 zeigt einen Vertikalschnitt quer durch eine zweischalige und damit schall- und wärmetechnisch geteilte Trennwand 7 ohne Balken, die parallel zu den Balken des horizontalen Plattenbalkens 1 (Fußbodenelement) läuft. Dargestellt ist der monolithische Verbund 25 der linken Schale der oberen Trennwand 6 mit der Platte des linken horizontalen Plattenbalkens 1 (Fußbodenelement), ebenso die rechte obere Schale 6 mit der rechten Platte 1 und der monolithische Verbund 41 der linken Platte der abgehängten Decke 2 (Deckenelement) mit der linken Schale der unteren Trennwand 6 sowie die rechte Platte 2 mit der rechten Schale unten.
Fig. 5 zeigt einen Schnitt durch einen vertikalen oder horizontalen Plattenbalken längs dem Balken 7a bzw. Stütze (Stahlhohlprofil). Dargestellt ist das Hohlprofil 7a mit Bohrungen 11 zum Durchführen des Monierstrahls 12 in den Stegbereichen 9, die der Betonplatte zugewandt sind, zum Verbund zwischen Platte und Profil 7a und im Endbereich quer zum Hohlprofil 7a zu dessen Verankerung im Ringbalken 8, 8a sowie die Schlaufenbewehrung 42 aus dem Beton im Hohlprofil 7a und die abgebogene Bewehrung 43 aus der Platte.
Fig. 6 zeigt einen Schnitt durch einen (vertikalen oder horizontalen) Plattenbalken quer zum Balken 7a (Stahlhohlprofil). Dargestellt ist das Stahlhohlprofil mit der verbundenen Platte, der rechten und linken Voute (Schräge) 44 zur Aufnahme der einseitig aufgebogenen Steckbewehrung 12 durch die Bohrungen 11 des Hohlprofils 7a sowie der geraden Steckbewehrung 12 im Profilendbereich.
Fig. 7 zeigt einen Horizontalschnitt durch eine Ecke auszwei vertikalen Plattenbalken (!lVandelemente). Dargestellt sind zwei Plattenbalken mit verschiedenen Abständen zwischen den Stützen 7b (Maße a, b und c), seitliche Endmaße der Platte 3 (Maße d und e), die Isolierung 35,45 von Balken und Platte sowie die direkt an die Balkenisolierung 35 gelehnten Fassadenelemente 33. Das Beispiel der Fig. 7 zeigt die Platte ohne Vouten. Sie ist abhängig von den statischen Erfordernissen.
Fig. 8 zeigt die Transporttraverse mit zwei Hubhaken 46 als Lehre 14 und der Beschriftung der Lehrenmarkierung 15 (in diesem Beispiel für die beiden Plattenbalken aus Fig. 7) und die zugehörige Vermaßung nach den Angaben der Fig. 8 (die Maße a, b, c, d und e).
Fig. 9 zeigt einen horizontalen Plattenbalken (Fußbodenelement) während der Montage (Herablassen in seine Einbauposition, ohne Darstellung der Traverse, des Hubgerätes, der Isolierungen) sowie die Platten der abgehängten Decke 2 (Deckenelement), das auf Hilfsjochen 47 zur Montage zwischengelagert ist. Dargestellt ist, wie die Hängeanker 26 zum Anhängen der Deckenplatte 2 an die Balken 7a des horizontalen Plattenbalkens 1 (Fußbodenelement) beim Herablassen des Plattenbalkens über Verlängerungsseile 30 durch die Verankerungsöffnungen 31 des Plattenbalkens 1 hindurchgezogen werden. Dämmende Kunststoffauflager 29, 37 wurden vor der Montage an den Balken 7a befestigt.

Die Plattenbalken (Platte mit monolithisch verbundenen Balken) werden aus einem reinen Betonquerschnitt oder einem Verbundquerschnitt ausgebildet, wobei die Balken 7a und die Stützen 7b bzw. Scheiben an den Auflagern jeweils überragen, um in umlaufenden Ringbalken 8 miteinander zum Gesamtbauwerk verbunden zu werden. Dabei richten sich die Abstände und Höhe der Balken und Stützen sowie die Platten- und Scheibendicke nach der individuellen Gestaltung des Bauwerks, den Einzelspannweiten und Belastungen.

Ein Raum oder eine Raumfolge wird von verschiedenen Plattenbalkenflächen begrenzt, die unterschiedlich aufgebaut sein können, an den Berührungspunkten jedoch bezüglich der Balken- und Stützenabstände übereinstimmen. Die Balken, Stützen und Plattenbalken können aus Holz, Kunststoff oder Metall gefertigt sein. Besonders vorteilhaft werden serienmäßige Stahlbetonfertigteile mit Anschlußbewehrung für die Platte verwandt (reiner Stahlbetonquerschnitt) oder Stahlhohlprofile oder halboffene Stahlprofile (Verbundquerschnitt), wobei hier der Verbund rationell, übersichtlich und einfach dadurch erzielt wird, daß durch Bohrungen 11 durch die Stege 9 (vorwiegend auf Schub beanspruchte Teile) des Stahlprofils in unmittelbarer Nähe des gedrückten Flansches 10 (vorwiegend auf Normalkraft beanspruchte Teile) in ausreichender Anzahl und erforderlichem Abstand einseitig aufgebogener Monierstahl 12 wechselseitig und paßgenau mit seinem geraden Ende gesteckt wird. Bei horizontalen Hohlprofilen 7a (Biegebalken) wird der Hohlraum 7b ausbetoniert als innerer Betonquerschnitt des Verbundquerschnittes. Die aus dem Balken herausragenden wechselseitig aufgebogenen und geraden Enden des Monierstahls 12 laufen in die obere bzw. untere durchgehende Bewehrung 13 der in einem weiteren Betoniervorgang angefügten Platte oder Scheibe des Verbundquerschnittes. Der Schub des Verbundquerschnittes von Beton- und Stahlquerschnitt wird damit über Scherkräfte am Monierstahl und Lochlaibungskräfte im Stahlprofil aufgenommen. In der gleichen Weise werden Schubkräfte des am Ende über eine Platte oder Scheibe hinausragenden Balkens 7a bzw. Stütze 7b aufgenommen, wobei die Bohrungen 11 über die ganze Höhe des Stahlprofilquerschnittes verteilt sind. Der durchlaufende Monierstahl ist gleichzeitig die Längsbewehrung des Ringbalkens 8, der an den knotenähnlichen Berührungspunkten (Auflagerung) die dort zusammentreffenden Balken und Stützen verbindet. Bei den vertikalen Stahlhohlprofilen (Stützen) wird die Verbundbewehrung 12 in gleicher Weise eingebracht, der Hohlquerschnitt jedoch nicht ausbetoniert, sondern die Betonplatte des Verbundquerschnittes zuerst angefügt. Bei Montage des vertikalen Plattenbalkens 3 (Wandteil) wird als Verbindung durch einfaches Einstecken von oben her Monierstahl 14 in das darunter liegende vertikale, bis zu ca. halber Höhe ausbetonierte Stahlhohlprofil, bis in das obere Stahlhohlprofil durch den Ringbalken hindurchgeführt. Das Innere der oberen Hälfte des unteren Stahlhohlprofils werden dann im Zuge des Betonierens des Ringbalkens ausbetoniert, wobei ein Teil der Ringbalkenlängsbewehrung ebenfalls wie beim horizontalen Plattenbalken durch Bohrungen 11 über die ganze Höhe an den Enden der vertikalen Stahlhohlquerschnitte geführt werden und so die Normalkräfte aus dem Stahlquerschnitt des oberen Verbundplattenbalkens über den Ringbalken 8 in den unteren geleitet. Als Verbindungsmittel der Verbundplattenbalken an den knotenähnlichen Berührungspunkten dienen somit einfache Ortstahlbetonteile. Werden vereinzelt die Normalkräfte der vertikalen Stahlhohlquerschnitte so groß, daß sie nicht mehr ohne weiteres über Lochlaibungsdruck und Scherkräfte in den Beton des Ringbalkens und von dort wieder in das Stahlhohlprofil übertragen werden können, so sind die Stahlhohlprofile an dessen Stellen mit Kopf- und Fußplatten zu versehen, die in der Mitte dem Hohlquerschnitt entsprechend ausgeschnitten sind. Bei Verwendung von reinen Stahlbetonbalken übernehmen die Ringbügel mit Anschlußeisen die Funktion des Stahlhohlprofils, wobei die Längsbewehrung der Stahlbetonbalken an ihren Enden jeweils so abgebogen wird, daß ein biegesteifer Verbund mit dem Ringbalken zustande kommt. Über Öffnungen (Fenster, Türen) in den vertikalen Piattenbatken 3 wird der Ringbalken 8 als Sturz oder Unterzug ausgebildet zur Aufnahme der Lasten aus den Horizontalen Plattenbalken und anderen Bauteilen, sowie zur Aufnahme von Fenstern, Rolläden, Lüftungen u. ä.

Um an den wenigen knotenähnlichen Berührungspunkten die horizontalen und vertikalen Plattenbalken zum Gesamtbauwerk verbunden zu können, muß hohe Genauigkeit bezüglich der Abstände der einzelnen Balken 7a und Stützen 7b bestehen, die im übrigen von Feld zu Feld variieren können. Dazu werden bei der Produktion der Plattenbalken die Balken 7a und Stützen 7b an quer dazu verlaufenden Lehren 14 befestigt (Schraub- oder Steckverbindung). Während des Betonierens der Platte auf Rütteltischen werden die Balken bzw. Stützen darüber von den Lehren unverrückbar gehalten. Die Lehren dienen nach dem Abbinden und-Erhärten des Betons gleichzeitig als Tragtraverse zum Wenden und Transport der Plattenbalken. Danach werden sie zur weiteren Produktion der nächsten Plattenbalken eingesetzt, wobei - sofern an denselben knotenähnlichen Berührungspunkten des Bauwerks ein Teil angeschlossen werden soll - die Balken bzw. Stützen an denselben fixierten HaltevorrichtungEn der Lehre befestigt werden. Die Balken und Stützen haben also zwangsläufig dieselben Abstände. Ungenauigkeiten bei den Platten können leichter hingenommen werden. Dabei können verschiedene Abstandsfolgen für die Balken und Stützen an ein und derselben Lehre markiert werden, wenn sie entsprechend als zusammengehörende Folge markiert werden (Markierungen 15 durch Farbe, Zahlen). Ebenso werden auf der Leitungsführungen, Öffnungen u. ä., einschließlich der dazugehörigen Haltevorrichtungen.

Die Montage erfolgt nach dem Transport mit den traversenförmigen Lehren 14 für jedes Plattenbalkenelement einzeln und endgültig. Dabei dienen einfache schraubbare Laschen als Montagehalterungen. Ein tragendes inneres oder äußeres Wandelement (vertikaler Plattenbalken) wird mit seiner Platte auf der Platte eines Bodenelementes (horizontaler Plattenbalken) auf kunststoffgedämmter Unterlegscheibe 16 (Fig. 2) zwischengelagert. Da die Deckenplatte 2 einschließlich einer endseitigen Aufkragung 17 mit oben aufliegender waagerechter Isolierung 18 und einer an der Bodenplatte 1 senkrecht unten befestigten Isolierung 19 als Unterseite und Innenseite einer Schalung für den äußeren Ringbalken 8 dient, sind bereits zwei Seiten des Ringbalkens geschalt. Die dritte äußere Seite wird durch mobile äußere Ortsschalung einschließlich einliegender äußerer Isolierung 20 nach Einlegen der Ringbalkenbewehrung geschlossen und der äußere Ringbalken 8 mit den anschließenden halben unteren und oberen Stahlhohlprofilen 7a der Wandelemente (vertikaler Plattenbalken) betoniert. Damit sind untere und obere Wandelemente und Bodenelement miteinander verbunden und übertragen dort die lotrechten Lasten. Ebenso sind in den Ringbalken 8 biegesteif eingebunden die Platte 1 des Bodenelementes und die Platte 3 des oberen Wandelementes, nicht jedoch die des Deckenelementes 2 und die des unteren Wandelementes. Diese beiden letzteren werden schwach biegesteif oder frei drehbar durch Dorn-Anker 21 (Fig. 1) miteinander verbunden und bleiben durchgehend vom Ringbalken 8 getrennt. Das Deckenelement 2 bildet mit einer Isolierzwischenlage 18 die untere Schalung für den Ringbalken 8. Boden- und Wandelement des oberen Geschosses sind damit im Ringbalken biegesteif zusammengefügt, der nur auf den Stützen 7b des Wandelementes des unteren Geschosses biegesteif gelagert wird und darauf wie auf Stützen ruht. In einem inneren Ringbalken 8a über einer tragenden Innenstahlbetonwandscheibe 4 wird entsprechend verfahren, wobei allerdings die tragende Innenwandscheibe einschalig sein kann, wenn sie nicht in Räume oder Raumfolgen dämmtechnisch voneinander trennen soll. Durch seitliche Spalten 22 zwischen der Platte 1 des Bodenelementes und der Wandscheibe 4 wird der innere Ringbalken 8a mit Anschlußbewehrung 11 (auch der Bewehrung der Wandscheiben 4) aller dort zusammentreffenden Teile örtlich ausbetoniert. Die tragenden Wandelemente (vertikaler Plattenbalken) und Wandscheiben 4 (einschalige Stahlbetonfertigteile) sind damit unten eingespannt und stehen frei. Nichttragende Zwischenwandscheiben 5 werden daraufhin mit ihren oben vorkragenden Auflagern (nicht gezeigt) in die tragenden Wände gehangen und verankert. Sie hängen als Trennelemente frei und laufen unten in einen Spalt 23 zwischen zwei benachbarten Platten 1 des Bodenelementes. Durch diese Spalten 23 werden Zwischenwandscheibe 5 und Platte 1 des Bodenelementes im Bereich ihrer Anschlußbewehrungen örtlich einbetoniert (Verbindungsbalken 24). Trennwandscheiben 6 werden zweischalig ohne gegenseitige Verankerung ausgeführt und unten lediglich einseitig an die zugehörige Platte 1 des Bodenelementes desselben Raumes mit Ortbeton 25 angeschlossen. Auf tragende und nichttragende Wände (erforderlichenfalls auf zusätzliche Hilfsjoche) werden Deckenelemente 2 gelegt, die, da sie außer Installationsleitungen keine Nutzlast zu tragen haben, aus einfachen ebenen Platten bestehen, die zum Schutz der Bodenunterseiten gegen Brand, zur Gewichtsverminderung und Materialeinsparung sowie aus wärmetechnischen Gründen in Gasbeton ausgeführt sein können. Über Hängeanker 26 können sie zudem als abgehängte Decke an dem darüber befindlichen Bodenelement 1, 7a gehalten werden, seitlich mit Dornen 21 in den tragenden Wänden verankert, die sie an dieser Stelle frei drehbar halten. Die Deckenelemente 2 können deshalb als dünne Platten ausgebildet werden. Sollen von den Deckenplatten 2 Lasten aufgenommen werden, z. B. angehängte Vorrichtungen, so können die Deckenplatten als Plattenbalken ausgeführt sein. Nach Verlegen der haustechnischen Leitungen und dämmtechnischen Vorbereitungen als unterseitige Schalung 18, 18a für die darüber anzubringenden Ringbalken 8 werden die Dekkenelemente 2 mit granuliertem Dämmstoff 27 zur Wärmedämmung und Umwandlung von Schallenergie überschüttet. Ebenso können Dämm-Matten, insbesondere knautschfähige Mineraldämm-Matten, verwendet werden. Auf einzelne höckerartige Erhöhungen 28 des Dekkenelementes im Randbereich unter den Balken 7a des Bodenelementes wird das Bodenelement auf kunststoffgedämmten Unterlagscheiben 29 zwischengelagert zur Einbindung in den späteren Ringbalken 8. Beim Absenken des Bodenelementes werden die Hängeanker 26 des Deckenelementes 2 mit Verlängerungsseilen 30 durch vorgegebene Öffnungen 31 im Bodenelement gefädelt und nach Durchziehen der Anker 26 wieder gelöst. Die Anker werden von oben fest mit dem Bodenelement verbunden und die Öffnungen 31 in der Platte 1 des Bodenelementes geschlossen. Bei Balkons und Vordächern laufen die Balken 7a des Bodenelementes durch die Außenwand durch und werden außerhalb auf die erforderliche Länge rundum wärmeisoliert. Stahlbetonelemente aus Bodenplatte mit Brüstung werden aufgelegt und passen sich der Isolierung an (schwimmende Lagerung). Die Unterschichten werden vorher mit entsprechenden Stahlbeton-, Holz-, Metall-, Kunststoff-Elementen abgehangen und nach oben verankert (abgehängte Decke). Die hinterlüftete Fassade 32 (Fig.7) wird ebenfalls durch hängende Scheiben 33 zwischen den Fensterlinien gebildet und seitlich durch die äußere Fensterbrüstungsverkleidung gehalten.

Die (angehängten) Decken 2 tragen keine Nutzlasten mehr und können daher leicht und den Anforderungen an Dämmung ausschließlich angepaßt werden. Die Fußböden 1, 7a werden nicht mehr durch zusätzliches totes Gewicht in Form von schwimmendem Estrich belastet. Entsprechende Kosten entfallen, das Material wird eingespart. Durch die Trennung in Deckenelement 2 und Bodenelement ist es möglich, die beiden sichtbar bleibenden Flächen einwandfrei und eben zur sofortigen Aufnahme des Anstrichs oder Belages herzustellen, während die einander zugekehrten Seiten der beiden Elemente im Rohzustand belassen werden und der einfachen Aufnahme von Wärme- und Schallschutzschichten dienen, die völlig unbelastet bleiben und damit zu jeder Zeit volle Wirkung erzielen und beinahe bedenkenlos stark ausgeführt und Schall und Wärmeschutz durch lockere Schüttungen bzw. Ausbildung von Knautschzonen kombiniert werden können. Ungewollte Absenkungen, etwa aus zusammengedrücktem schwimmendem Estrich, treten nicht mehr auf. Das Deckenelement erhöht den Brandschutz gegenüber der insoweit unbehandelt bleibenden Fußbodenunterseite. Durch die Aufspaltung in Decken- und Fußbodenelement (entsprechendes gilt für die vertikalen Elemente) werden zusätzlich Zwischenräume 34 geschaffen, in denen leicht zugänglich die haustechnischen Leitungen auszulegen sind, wobei starre und dämmschädliche Halterungen vermieden werden können. Die Trennung der Elemente bringt neben der damit verbundenen Funktionen-Trennung und der dadurch ermöglichten genaueren anpassungsfähigeren Material- und Formwahl, sowie der zusätzlichen Schaffung von Zwischenräumen 34, den weiteren Vorteil, daß die Einzelelemente durch Materialeinsparung und Aufgabenteilung leichter werden bzw. bei gleichem Gewicht größer vorgefertigt werden können (reduzierte Fugenbildung).

Die knotenähnliche Punktlagerung außerhalb der raumbegrenzten Flächen ermöglicht, alle Schutzmaßnahmen umfassender und wirkungsvoller durchzuführen (bei kleinen Stützweiten kann auf das statische Zusammenwirken von Platte und Balken verzichtet und die Platte indirekt als weitere Dämm-Maßnahme auf den Balken gelagert werden). Die Lastabtragung ist durch die Reduktion der Lagerung auf Punkte genauer und einfacher zu verfolgen, womit eine sichere und vollständige Ausnutzung der Materialeigenschaften möglich wird. Dies wird unterstützt durch die gegenseitig ergänzenden Wirkungen von Platte und Balken bzw. Stütze, die bei diesem Aufbau in der Vertikalen und Horizontalen jeweils in beiden Flächenrichtungen beansprucht werden, wobei die Balken bzw. Stützen die dünnen Platten und die Platten die hochbeanspruchten Balken aussteifen. Dies wird verstärkt durch die Ausbildung quasi eines Skelett-Tragwerkes mit monolithischer Verbindung der Einzelteile durch Ortbeton. Damit ist eine größere Gesamtstabilität gegeben. Die Verbindungen selbst werden durch den Einsatz von Monier-Stahl in Hohlquerschnitten gegenüber Fertigteil- und Stahlbauverbindungen wesentlich vereinfacht und funktionsssicherer gemacht. Dies gilt auch für die Verbesserung des Verbundes zwischen Stahlprofil und Beton durch eingesteckten Monierstahl.

Durch die Einführung der Lehren 14 (Montagetraversen) wird bereits bei der Produktion die Genauigkeit in den Abmessungen erhöht und Irrtümer auf ein Mindestmaß beschränkt. Durch die quasi beliebige Anordnung der Balken in den Plattenbalken - wenngleich für einen Bauwerksquerschnitt gleichbleibend - wird weiterhin ermöglicht, Lasteintragungen aus Zwischenwänden und Öffnungen direkt abzufangen und durchbiegungsempfindliche horizontale Elemente zu entlasten bzw. sogar zu stützen. Beim Abhängen der Fassadenelemente 33 werden diese durch direkte Anlehnung an die vertikale Streifen-Isolierung 35 der Balken der vertikalen Plattenbalken (Wandelemente) ohne weitere Hilfsmittel ausgerichtet und auf dem gewünschten Abstand zur Hinterlüftung gehalten.

## Patentansprüche

1. Bauwerk mit Böden und Wänden, die von horizontalen und vertikalen Plattenbalken gebildet sind, dadurch gekennzeichnet, daß zur schall- und/oder wärmetechnischen Trennung von Räumen die horizontalen (1, 7a) und vertikalen (3, 7b) Plattenbalken zwischen diesen Räumen nur über ihre Balken (7a, 7b) aneinander befestigt sind und die Platten (1, 3) zwischen den zu trennenden Räumen durch dazwischen befindliche Dämm-Materialien oder Hohlräume schall- und wärmetechnisch voneinander getrennt sind.

2. Bauwerk nach Anspruch 1, dadurch gekennzeichnet, daß die Wände und/oder Böden aus zwei Betonplatten bestehen, wobei die unebenen Seiten beider Platten einander zugewandt sind.

3. Bauwerk nach Anspruch 1 oder 2, dadurch gekennzeichnet, daß die Platten (1) und Balken (7a) des horizontalen Plattenbalkens von Räumen, die voneinander schall- und wärmetechnisch nicht getrennt sind, an den Platten (3) und Stützen (7b) der vertikalen Plattenbalken und insbesondere an den übrigen Wänden dieses Raumes über Ringbalken (8, 8a, 24, 25) aus Ortbeton befestigt sind.

4. Bauwerk nach Anspruch 3, dadurch gekennzeichnet, daß im Bereich der Verbindungsstellen die Platten (1, 3) der Plattenbalken zwischen sich einen Spalt (22) bilden, der durch einen Bereich des Ringbalkens (8, 8a) ausgefüllt wird und durch den der Ortbeton einbringbar ist.

5. Bauwerk nach einem der Ansprüche 1 bis 4, dadurch gekennzeichnet, daß die Balken (7a) und Stützen (7b) der Plattenbalken über deren Platten mindestens auf einer Seite seitlich hinausstehen.

6. Bauwerk nach einem der Ansprüche 1 bis 5, dadurch gekennzeichnet, daß die Balken (7a) und Stützen (7b) der Plattenbalken aus Hohlprofilen oder halboffenen Profilen bestehen, die je nach Verwendung mit Beton ausgegossen sind.

7. Bauwerk nach Anspruch 6, dadurch gekennzeichnet, daß an der Verbindungsstelle zwischen zwei oder mehreren Balken (7a) und/oder Stützen (7b) der Plattenbalken in die hohlen Balken und/oder Stützen stirnseitig parallel zur Balkenlängsachse Bewehrungsstäbe (14, 42) gesteckt sind, die jeweils in das Innere der Balken und/oder Stützen hineinreichen und nicht nur das Innere der Balken und/oder Stützen, sondern auch der Zwischenraum zwischen den Stirnseiten der Balken und/oder Stützen mit Beton ausgegossen ist.

8. Bauwerk nach Anspruch 6, dadurch gekennzeichnet, daß die Bewehrungsstäbe (12) der Ringbalken (8, 8a) und der Platten (1, 3) der Plattenbalken insbesondere über Vouten (44) die Balken (7a) und/oder Stützen (7b) ohne Unterbrechung quer durch Bohrungen (11) durchdringen.

9. Bauwerk nach einem der Ansprüche 1 bis 6, dadurch gekennzeichnet, daß die Balken (7a) und Stützen (7b) der Plattenbalken während der Herstellung durch Lehren (14) an vorgegebenen Markierungen (15) paßgenau gehalten und damit zwangsjustiert sind und diese Lehren (14) nach Fertigstellung des Plattenbalkens als aussteifende rragtraversen zum Transport dienen.

10. Bauwerk nach einem der Ansprüche 1 bis 9, dadurch gekennzeichnet, daß Deckenplatten (2), die einen Raum nach oben abgrenzen, als Fertigteile aus Stahlbeton, Holz, Metall usw. auf der Raumseite so vorgefertigt sind, daß sie nicht oder nur durch Bekleben, Bespannen, Anstreichen oder andere Oberflächengestaltung zur Nutzung dieses Raumes weiter bearbeitet werden müssen und nur auf Elementen dieses Raumes aufliegen und an Tragteilen eines darüberliegenden Raumes insbesondere über dämpfende Hängeanker (26) hängen.

11. Bauwerk nach Anspruch 10, dadurch gekennzeichnet, daß die Hängeanker (26) der Deckenplatten (2) zur Aufhängung mit demontierbaren, wiederverwendbaren Verlängerungsteilen (30) durch Aussparungen (31) in dem darüberliegenden horizontalen Flächentragteil gezogen sind.

12. Bauwerk nach einem der Ansprüche 1 bis 11, dadurch gekennzeichnet, daß Dämm-Material (18a, 19, 27) zur schall- und wärmetechnischen Trennung übereinanderliegender Räume im Zwischenraum (34) zwischen der Bodenplatte (1) des oberen Raumes und Deckenplatte (2) des unteren Raumes und an den einander zugekehrten Seiten beider Platten vorgesehen ist und als Schalung für die Ringbalken (8, 8a) dient.

13. Bauwerk nach einem der Ansprüche 1 bis 12, dadurch gekennzeichnet, daß die Deckenplatte (2) unterhalb eines äußeren Ringbalkens (8) eine Aufkantung (17) aufweist, auf der zur Trennung gegenüber darüberliegender Bauteile eine Dämmschicht (18) aufliegt und als Schalung für die Unterseite des Ringbalkens (8) dient und auf der darüberliegende horizontale Plattenbalken (1, 7a) während der Montage überZwischenlager (28) zwischengelagert sind.

## Claims

1. A structure with floors and watts which are formed by horizontal and vertical stab beams, characterized in that for sound and/or heat insulation of the rooms the horizontal slabs (1, 7a) and vertical slabs (3, 7b) between these rooms are secured to one another only by way of their beams (7a, 7b), and the slabs (1, 3) between the romms to be insulated are insulated from one another with respect to sound and heat by interposed insulating materials or cavities.

2. A structure according to Claim 1, characterized in that the walls and/or floors consist of two concrete slabs, the uneven sides of both slabs facing one another.

3. A structure according to Claim 1 or 2, characterized in that he slabs (1) and beams (7a) of the horizontal slab beam of romms, which are not insulated from one another with respect to sound and heat, a are secured to the slabs (3) and uprights (7b) of the vertical slab beams and in particular to the other walls of the said room by way of ring beams (8, 8a, 24, 25) of in situ concrete.

4. A structure according to Claim 3, characterized in that in the area of the connexion points the slabs (1, 3) of the slab beams form a gap (22) between them, which is filled by one area of the ring beam (8, 8a) and through which the in situ concrete may be poured.

5. A structure according to any one of Claims 1 to 4, characterized in that the bemas (7a) and uprights (7b) of the slab beams project laterally beyound their slabs at least on one side.

6. A structure according to any one of Claims 1 to 5, characterized in that the beams (7a) and the uprights (7b) of the slab beams consist of hollow sections or half-open sections which are grouted with concrete depending upon use.

7. A structure according to Claim 6, characterized in that at the connexion point between two or more beams (7a) and/or uprights (7b) of the slab beams reinforcement bars (14, 42) are inserted into the hollow beams and/or uprights parallel on their front sides to the longitudinal axis of the beams and they each extend into the inside of the beams and/or uprights, and not only the inside of the beams and/or uprights but also the interspace between the front faces of the beams and/or uprights are grouted with concrete.

8. A structure according to Claim 6, characterized in that the reinforcement bars (12) of the ring beams (8, 8a) and the slabs (1, 3) of the slab beams penetrate the beams (7a) and/or uprights (7b) without interruption, in particular by way of haunches (44), transversely through bores (11).

9. A structure according to any one of Claims 1 to 6, characterized in that the beams (7a) and uprights (7b) of the slab beams are held during manufacture by templates (14) to fit accurately at pre-determined markings (15) and are thus forcibly adjusted and the said templates (14) are used as reinforcing support girders for transportation after completion of the slab beam.

10. A structure according to any one of Claims 1 to 9, characterized in that the ceiling slabs (2), which confine a room at its top, are prefabricated on the room side as finished parts of reinforced concrete, wood, metal etc. in such a way that they need not be further treated or need only be treated by pasting, covering, painting or other surface treatment in order for the said room to be utilized and they rest only on elements of the said room and are suspended on support elements of a superjacent room, in particular by way of insulating suspension stays (26).

11. A structure according to Claim 10, characterized in that the suspension stays (26) of the ceiling slabs (2) are drawn through recesses (31) in the superjacent horizontal surface support element for suspension with dismountable, re-usable extension elements (30).

12. A structure according to any one of Claims 1 to 11, characterized in that insulating material (18a, 19, 27) for sound and/or heat insulation of superimposed rooms is provided in the interspace (34) between the floor slab (1) of the upper room and the ceiling slab (2) of the lower room and on the mutually facing sides of both slabs and acts a form forthe ring beams (8, 8a).

13. A structure according to any one of Claims 1 to 12, characterized in that the ceiling slab (2) has an edging (17) beneath an outer ring beam (8), on which [edging] an insulating layer (18) rests and acts as a form for the underside of the ring beam (8) for insulation from superjacent components and on which superjacent horizontal slab beams (1, 7a) are interposed during assembly by way of intermediate supports (28).

## Revendications

1. Construction avec planchers et murs qui sont formés par des poutres en té horizontales et verticales, caractérisée par le fait que, pour l'isolement phonique et/ou thermique de locaux, les poutres en té horizontales (1, 7a) et verticales (3, 7b) entre ces locaux ne sont fixées les unes aux autres que par leurs poutres (7a, 7b), et les dalles (1, 3) entre les locaux à séparer sont isolées les unes des autres phoniquement et thermiquement par des matériaux isolants ou des volumes vides se trouvant entre elles.

2. Construction selon la revendication 1, caractérisée par le fait que les murs et/ou les planchers sont constitués de deux poutres de béton, les faces rugueuses des deux poutres étant tournées l'une vers l'autre.

3. Construction selon l'une des revendications 1 et 2, caractérisée par le fait que les dalles (1) et les poutres (7a) des poutres en té horizontales de locaux qui ne sont pas isolés les uns des autres thermiquement sont fixées aux dalles (3) et aux montants (7b) des poutres en té verticales et, en particulier aux autres murs du local par des poutres ceintures (8, 8a, 24, 25) en béton coulé sur place.

4. Construction selon la revendication 3, caractérisée par le fait que, dans la zone des points de liaison, les dalles (1, 3) des poutres en té forment entre elles une fente (22) qui est remplie par une étendue de la poutre ceinture (8, 8a) et à travers laquelle le béton coulé sur place peut être introduit.

5. Construction selon l'une des revendications 1 à 4, caractérisée par te fait que les poutres (7a) et les montants (7b) des poutres en té font saillie latéralement au moins d'un côté au-dessus de leurs dalles.

6. Construction selon l'une des revendications 1 à 5, caractérisée par le fait que les poutres (7a) et les montants (7b) des poutres en té sont constitués de profilés creux ou de profilés semi-ouverts qui, selon l'utilisation, sont coulés avec du béton.

7. Construction selon la revendication 6, caractérisée par le fait que, aux points de liaison entre deux ou plusieurs poutres (7a) et/ou montants (7b) des poutres en té, des barres d'armature (14, 22) sont enfoncées frontalement dans les poutres et/ou montants parallèlement à l'axe longitudinal de poutre et s'étendent respectivement à l'intérieur des poutres et/ou des montants et non seulement l'intérieur des poutres et/ou des montants, mais également l'espace intermédiaire entre les faces frontales des poutres et/ou des montants sont coulés avec du béton.

8. Construction selon la revendication 6, caractérisée par le fait que les barres d'armatures (12) des poutres ceintures (8, 8a) et des dalles (1, 3) des poutres en té traversent les poutres (7a) et/ou montants (7b) sans interruption par des alésages (11), en particulier sur des voûtes (44).

9. Construction selon l'une des revendications 1 à 6, caractérisée par le fait que les poutres (7a) et les montants (7b) des poutres en té, pendant l'édification, sont maintenues avec précision à des repères prédéfinis (15) par des gabarits (14) et sont ainsi ajustés automatiquement, et ces gabarits (14) servent après l'achèvement de la poutre en té de traverses porteuses raidies pour le transport.

10. Construction selon l'une des revendications 1 à 9, caractérisée par le fait que des plaques de couverture (2) qui limitent un local par au-dessus sont préfabriquées sur la face du local sous forme d'éléments de montage en béton armé, en bois, en métal, etc. de manière à ne pas devoir être traitées ultérieurement pour l'utilisation du local ou à être traitées seulement par encollage, par recouvrage d'étoffe, par peinture ou autre traitement superficiel, et ne reposent que sur des éléments de ce local et sont suspendues à des parties porteuses d'un local se trouvant au-dessus, en particulier par l'intermédiaire d'ancres suspendues d'amortissement (26).

11. Construction selon la revendication 10, caractérisée par le fait que les ancres suspendues (26) des plaques de couverture (2) sont tirées pour la suspension au moyen de pièces de prolongement (30) démontables et réutilisables à travers des évidemer.ts (31) dans la partie porteuse plane horizontale se trouvant au-dessus.

12. Construction selon l'une des revendications 1 à 11, caractérisée par le fait que de la matière isolante (18a, 19, 27) est prévue pour l'isolation phonique et thermique de locaux se trouvant les uns au-dessus des autres, dans l'intervalle (34) entre la plaque de plancher (1) du local supérieur et la plaque de couverture (2) du local intérieur, sur les faces des deux plaques tournées l'une vers l'autre et cette matière isolante sert de coffrage pour les poutres ceintures (8, 8a).

13. Construction selon l'une des revendications à à 12, caractérisée par le fait que la plaque de couverture (2) présente, au-dessous d'une poutre ceinture extérieure (8), un chant (17) sur lequel repose, pour l'isolement par rapport à des pièces détachées se trouvant dessus, une couche isolante (18) et qui sert de coffrage pour la face intérieure de la poutre ceinture (8) et sur lequel des poutres en té horizontales (1, 7a) reposant dessus sont portées sur des portées intermédiaires (28).
